# EUROPÄISCHE PATENTSCHRIFT

(11) **EP 0 388 772 B1**
(45) Veröffentlichungstag und Bekanntmachung des Hinweises auf die Patenterteilung: **30.12.1992**
(21) Anmeldenummer: 90104785.2
(22) Anmeldetag: 14.03.1990
(51) Int. Cl.: A63G 3/00

(54) **Vorrichtung für den Wechsel von Fahrgästen**
Passenger transfer installation
Installation de transfert de passagers

(30) Priorität: 21.03.1989 AT 654/89
(43) Veröffentlichungstag der Anmeldung: 26.09.1990
(73) Patentinhaber: WAAGNER-BIRO AKTIENGESELLSCHAFT, A-1221 Wien (AT)
(72) Erfinder: Schemitsch, Walter, Dipl.-Ing., A-8073 Neuseiersberg (AT)
(74) Vertreter: Wallner, Gerhard, Dipl.-Ing.

(56) Entgegenhaltungen:
- WO-A-84/03477
- DE-A- 1 703 811
- US-A- 3 865 041

## Beschreibung

Die Erfindung betrifft eine Vorrichtung für den Wechsel von Fahrgästen in längs einer Bahn bewegbaren Wasserfahrzeugen, wie z.B. geführten Booten, insbesondere von Vergnügungseinrichtungen, bei der die Wasserfahrzeuge an bzw. auf einer kontinuierlich sich drehenden Scheibe anlegen und die Fahrgäste gefahrlos während der Drehung der Scheibe ein- und aussteigen können. Es ist bekannt, daß Boote gemäß der EP-B-137.780 an den Umfang einer sich drehenden Scheibe angepreßt werden, wobei die Fahrgäste in das mehr oder weniger schwimmende Boot ein- und aussteigen können. Durch die Niveauunterschiede (der Bootsboden liegt tiefer als die Scheibe) und durch den nahen Flüssigkeitsspiegel tritt eine psychologische Bremse ein, die dem raschen Fahrgastwechsel entgegenwirkt, wodurch die Bootsgröße bzw. die maximal zu befördernde Personenzahl eingeschränkt wird.

Die Erfindung hat es sich zur Aufgabe gestellt, diesem psychologischen Punkt entgegenzuwirken, und so das Ein- und Aussteigen der Fahrgäste zu erleichtern.

Die Erfindung ist dadurch gekennzeichnet, daß die Scheibe mit einem feinporigen flüssigkeitsdurchlässigen Belag, insbesondere Haftbelag, versehen ist und schräg zur die Bahn des Wasserfahrzeuges bestimmenden Führung desselben angeordnet ist und das Wasserfahrzeug auf einer Seite der Scheibe aufnehmbar und aus seiner Führung genommen sowie auf der sich drehenden Scheibe ruhend angeordnet ist und der Fahrgastwechsel, die Wendung des Wasserfahrzeuges und auf der anderen Seite die Einkuppelung in die Führung in abführender Richtung zur Bahn vorgesehen ist, wodurch der Fahrgastwechsel erleichtert und auch der Platzbedarf der Anlage reduziert wird. Gemäß einem weiteren Erfindungsmerkmal sind die Wasserfahrzeuge als längs einer Bahn bewegbare und insbesondere in einer Flüssigkeit aufschwimmende Boote oder gleitende Schlitten ausgebildet, wodurch die Ausbildung der Wasserfahrzeuge, insbesondere für schnelle Bahnen, wo der Flüssigkeitswiderstand eine große Rolle spielt, präzisiert wird. Vorzugsweise sind feststehende Einrichtungen, wie z.B. Brücken zur Einstieg- bzw. Ausstiegsstelle nahe dem Drehzentrum der Scheibe zur Lenkung des Fahrgaststromes vorgesehen, die eine zweckmäßige Lenkung des Fahrgaststromes gewährleisten. Insbesondere ist die Drehgeschwindigkeit des Wasserfahrzeuges auf der Scheibe geringer als die Geschwindigkeit des Wasserfahrzeuges auf der Bahn und ist die Wasserfahrzeugdichte auf der Scheibe größer als auf der Bahn, wodurch eine weitere Erleichterung des Fahrgastwechsels vorgegeben ist.

Die Erfindung ist in den angeschlossenen Fig. 1 und 2 beispielsweise und schematisch dargestellt.

Fig. 1 zeigt in einem Grundriß die Scheibe und einen Teil der Bootsbahn, Fig. 2 einen zugehörigen Aufriß.

In Fig. 1 ist die Endstelle bzw. Einstiegstelle einer Vergnügungsbahn dargestellt, bei der die Wasserfahrzeuge 2, beispielsweise Boote, in Pfeilrichtung 6 bewegt werden. So fährt das Wasserfahrzeug 2′, durch eine Führung 3 gehalten, mit vorgegebener Geschwindigkeit auf die sich drehende, geneigte Scheibe 1 auf, wird aus der Führung 3 gehoben und durch den Haftbelag 4 auf der Scheibe 1 gehalten. Die Fahrgäste kommen in Pfeilrichtung 7 über feststehende Einrichtungen 5 wie z.B. Brücken an die Einstiegstelle, wobei sie die Scheibe 1 in der Nähe des Drehzentrums 8 betreten. Das Zentrum der Scheibe 1 kann als stillstehende Insel ausgebildet sein, um die sich die Scheibe mit dem Wasserfahrzeug 2 ring-förmig in Drehrichtung 9 dreht, so daß beim Verlassen der Brücke nicht sofort eine sich mit langsamer Geschwindigkeit drehende Scheibe betreten wird. Die Scheibe 1 ist mit einem flüssigkeitsdurchlässigen porigen Belag 4, insbesondere Haftbelag, versehen, so daß einerseits die Wasserfahrzeuge 2 ruhig auf dem bewegten Teil der Scheibe liegen, andererseits die Fahrgäste mit ihren Schuhen auch bei ungünstiger Witterung (feuchter Scheibe) nicht in Gefahr gebracht werden. Die Schrägstellung der Scheibe gegenüber dem Flüssigkeitsspiegel 10 ist gering, in der Größe von einigen Graden. Nach einer Drehung von 180° dem Scheibe wird das Wasserfahrzeug 2 wieder in die Führung eingehoben und dadurch auf Bahngeschwindigkeit gebracht und verläßt schließlich gemäß Bezugszeichen 2˝ die Einstiegstelle. Die Scheibe 1 taucht teilweise in einen mit Flüssigkeit gefüllten Graben ein, von dem die Wasserfahrzeuge schwimmend zu- und abgeführt werden. Hiebei läßt sich natürlich die Führung 3 durch die Strömung der Flüssigkeit im Graben ersetzen, insbesondere dann, wenn die Boote durch eine entsprechende Geschwindigkeitsführung, beispielsweise über nicht dargestellte Rutschhänge, zu Wasser gebracht werden.

In Fig. 2 ist die feststehende starre Brückenkonstruktion dargestellt, unter welche die Fahrzeuge 2 hindurchgeführt werden, wobei die Führung 3 als Schleppkette ausgebildet ist, mit der das Fahrzeug mit vorgegebener Geschwindigkeit an die Scheibe herangebracht und von dieser mit Schleppgeschwindigkeit in den abführenden Kanal eingefädelt wird. Die Schleppkette 11 ist dabei unterhalb der Drehscheibe 1 geführt.

## Patentansprüche

1. Vorrichtung für den Wechsel von Fahrgästen in längs einer Bahn bewegbaren Wasserfahrzeugen, wie z.B. geführten Booten, insbesondere von Vergnügungseinrichtungen, bei der die Wasserfahrzeuge (2) an bzw. auf einer kontinuierlich sich drehenden Scheibe (1) anlegen und die Fahrgäste gefahrlos während der Drehung der Scheibe (1) ein- und aussteigen können, dadurch gekennzeichnet, daß die Scheibe (1) mit einem feinporigen flüssigkeitsdurchlässigen Belag (4), insbesondere Haftbelag, versehen ist und schräg zur die Bahn des Wasserfahrzeuges (2) bestimmenden Führung (3) desselben angeordnet ist und das Wasserfahrzeug (2) auf einer Seite der Scheibe (1) aufnehmbar und aus seiner Führung (3) genommen sowie auf der sich drehenden Scheibe ruhend angeordnet ist und der Fahrgastwechsel, die Wendung des Wasserfahrzeuges und auf der anderen Seite die Einkuppelung in die Führung in abführender Richtung zur Bahn vorgesehen ist.

2. Vorrichtung nach Anspruch 1, dadurch gekennzeichnet, daß die Wasserfahrzeuge (2) als längs einer Bahn bewegbare und insbesondere in einer Flüssigkeit aufschwimmende Boote oder gleitende Schlitten ausgebildet sind.

3. Vorrichtung nach Anspruch 1, dadurch gekennzeichnet, daß feststehende Einrichtungen (5), wie z.B. Brücken zur Einstieg- bzw. Ausstiegsstelle nahe dem Drehzentrum (8) der Scheibe (1) zur Lenkung des Fahrgaststromes vorgesehen sind.

4. Vorrichtung nach Anspruch 1 oder 3, dadurch gekennzeichnet, daß die Drehgeschwindigkeit des Wasserfahrzeuges auf der Scheibe (1) geringer ist als die Geschwindigkeit des Wasserfahrzeuges auf der Bahn und die Wasserfahrzeugdichte auf der Scheibe größer als auf der Bahn ist.

## Claims

1. Passenger transfer installation in water vehicles which may be moved longitudinally along a track such as guided boats particularly amusement equipment, whereby the water vehicles (2) land at or on a continuously turning disk (1) and the passengers can embark and disembark safety while the disk (1) is turning, characterized in that the disk (1) is covered with a fine pored coating (4) which is permeable to water, particularly an adhesive coating and is arranged at a slant angle to the guide (3) determining the track of the water vehicle (2) and that the water vehicle (2) on one side of the disk (1) can be picked up, lifted out of its guide (3) and put to rest on the turning disk and that the passenger transfer, the turning of the water vehicle and the coupling with the guide in the direction leading off the track are provided on the other side.

2. Installation according to claim 1, characterized in that the water vehicles (2) are designed as boats or guiding sleds which can be moved along a track and are particularly floating in water.

3. Installation according to claim 1, characterized in that the fixed equipment (5) such as bridges to the embarking and disembarking points are located next to the turning centre (8) of the disk (1) in order to guide the stream of passengers.

4. Installation according to claim 1 or 3, characterized in that the turning speed of the water vehicle on the disk (1) is slower than the speed of the water vehicle on the track and that the density of water vehicles on the disk is higher than on the track.

## Revendications

1. Installation de transfert de passagers dans des bateaux qui peuvent être mis en mouvement le long d'une piste, par exemple de bateaux guidés particulièrement d'installations de divertissement dans lesquelles les bateaux (2) accostent ou se mettent sur un disque (1) qui se trouve en rotation permanente et les passagers peuvent monter et descendre sans danger pendant la rotation du disque (1), caractérisée en ce que le disque (1) est couvert d'un revêtement (4) aux pores fins et perméable aux liquides, particulièrement un revêtement adhésif et est installé de manière inclinée par rapport au guide (3) déterminant la piste du bateau (2) et que le bateau (2) d'un côté du disque (1) peut être levé et ôté de son guide (3) et fait reposer sur le disque tournant et que le transfert de passagers, le retournement du bateau et de l'autre côté l'accouplement dans le guide est prévu en direction sortante par rapport à la piste.

2. Installation suivant revendication 1, caractérisée en ce que les bateaux (2) sont construits comme bateaux qui peuvent se déplacer le long d'une piste particulièrement flottants dans un liquide ou bien comme chariots glissants.

3. Installation suivant revendication 1, caractérisée en ce que les équipements fixes (5) tels que des ponts vers la station pour monter et descendre sont prévus près du centre de rotation (8) du disque (1) pour guider le courant de passagers.

4. Installation suivant revendication 1 ou 3, caractérisée en ce que la vitesse de rotation du bateau sur le disque (1) est moins élevée que la vitesse du bateau sur la piste et que la densité de bateaux sur le disque est plus grande que sur la piste.
